# EUROPÄISCHE PATENTSCHRIFT

(11) **EP 2 740 872 B1**
(45) Veröffentlichungstag und Bekanntmachung des Hinweises auf die Patenterteilung: **08.01.2020**
(21) Anmeldenummer: 13193961.3
(22) Anmeldetag: 22.11.2013
(51) Int. Cl.: E05D 15/52, E05D 7/04

(54) **ZUR VERDECKTEN ANORDNUNG VORGESEHENES ECKLAGER**
CORNER BEARING FOR CONCEALED ASSEMBLY
PALIER D'ANGLE PRÉVU POUR L'AGENCEMENT RECOUVERT

(30) Priorität: 04.12.2012 DE 102012222210
(43) Veröffentlichungstag der Anmeldung: 11.06.2014
(73) Patentinhaber: Aug. Winkhaus GmbH & Co. KG, 48291 Telgte (DE)
(72) Erfinder: Oeltjebruns, Henning, 48161 Münster (DE)

(56) Entgegenhaltungen:
- EP-B1- 1 757 767
- DE-U1- 9 016 204
- DE-U1- 20 004 106
- DE-U1- 20 120 613

## Beschreibung

Die Erfindung betrifft ein zur verdeckten Anordnung vorgesehenes Ecklager für einen gegen einen Rahmen schwenkbaren Flügel eines Fensters, einer Fenstertür oder dergleichen, mit einem flügelseitigen Beschlagteil und einem rahmenseitigen Beschlagteil, mit einer Lenkeranordnung zur Verbindung der Beschlagteile, wobei das flügelseitige Beschlagteil ein mit der Lenkeranordnung verbundenes Grundteil und ein zur Verbindung mit dem Flügel vorgesehenes Stützteil hat und mit einem ersten Stellmittel zur Verstellung der Höhe des Flügels und mit einem zweiten Stellmittel zur Verstellung des Stützteils gegenüber dem Grundteil des flügelseitigen Beschlagteils, wobei die Stellmittel jeweils Stellschrauben aufweisen.

Ein solches Ecklager ist beispielsweise aus der EP 1 757 767 B1 bekannt. Bei diesem Ecklager hat das erste Stellmittel eine vertikale Stellschraube zur Verschiebung einer Lagerschale. Damit wird die Höhe des flügelseitigen Beschlagteils und damit die Ebene des Flügels angehoben. Das zweite Stellmittel hat eine horizontale Stellschraube zur Verschiebung des Stützteils entlang des Grundteils. Damit wird die Ebene des Flügels horizontal verschoben. Nachteilig bei diesem Ecklager ist, dass sich die Verstellung sehr aufwändig und damit unkomfortabel gestaltet. Ein Stellwerkzeug zur Verstellung des Flügels muss sowohl horizontal als auch vertikal angesetzt werden. Insbesondere für das horizontale Ansetzen des Drehwerkzeuges ist bei montiertem Flügel jedoch häufig kein Platz vorhanden. Eine Verstellung des Anzugs des Flügels gegen den Rahmen und damit eine Bewegung des Flügels quer zu seiner Ebene ist nicht vorgesehen. Die Verstellung des Anzugs muss daher an einer anderen Stelle des Fensters erfolgen.

Aus der DE 196 50 085 C2 ist ein zur sichtbaren Anordnung vorgesehenes Ecklager bekannt geworden. Bei diesem Ecklager ist eine horizontal angeordnete Exzenterschraube zur Verstellung des Anzugs des Flügels gegen den Rahmen und eine vertikal angeordnete Stellschraube zur Verstellung des Flügels vorgesehen. Auch hier gestaltet sich das horizontale und vertikale Ansetzen des Stellwerkzeuges aufwändig. Weiterhin, offenbart DE 9016204 U1 ein Ecklager gemäß dem Oberbegriff des Anspruchs 1, mit einer Höhenverstellung und einer horizontalen Verstellung parallel zur Ebene des Flügels, wobei die Stellschrauben parallele Drehachsen aufweisen und zu ihrer Verdrehung von der gleichen Seite des flügelseitigen Beschlagteils (6) zugänglich sind.

Der Erfindung liegt das Problem zugrunde, ein Ecklager der eingangs genannten Art so zu gestalten, dass es eine besonders komfortable Verstellung des Flügels in seiner Höhe und gegen den Rahmen ermöglicht.

Dieses Problem wird erfindungsgemäß dadurch gelöst, Z dass das zweite Stellmittel zur Verstellung des Stützteils quer zur vorgesehenen Ebene des Flügels ausgebildet ist.

Durch diese Gestaltung kann die Höhe des Flügels wie bei dem bekannten Ecklager einfach eingestellt werden. Der Anzug des Flügels gegen den Rahmen erfolgt von der gleichen Seite wie die Verstellung der Höhe des Flügels. Dank der Erfindung lassen sich sowohl die Höhe des Flügels als auch dessen Anzug gegen den Rahmen einfach durch vertikales Ansetzen des Stellwerkzeuges einstellen. Die Verstellung des Stützteils gegenüber dem Grundteil quer zur vorgesehenen Ebene des Flügels führt dazu, dass der Anzug des Flügels gegen den Rahmen durch Drehung des zweiten Stellmittels einfach eingestellt werden kann. Damit gestaltet sich die Verstellung des Flügels in seiner Höhe und gegen den Rahmen besonders komfortabel.

Die Verstellung des Anzugs des Flügels an dem Rahmen gestaltet sich gemäß einer anderen vorteilhaften Weiterbildung der Erfindung konstruktiv besonders einfach, wenn das Stützteil und das Grundteil über eine quer zur Ebene des Flügels angeordnete Horizontalführung miteinander verbunden sind und wenn die Stellschraube des zweiten Stellmittels zur Bewegung des Stützteils entlang der Horizontalführung gegenüber dem Grundteil ausgebildet ist. Weiterhin weist das Ecklager hierdurch eine besonders hohe Stabilität auf.

Eine Umlenkung der Bewegung der vertikal angeordneten Stellschraube auf den horizontalen Antrieb des Flügels gestaltet sich gemäß einer anderen vorteilhaften Weiterbildung der Erfindung besonders einfach, wenn das Stützteil oder das Grundteil eine in horizontaler Richtung geneigt angeordnete Führungsrampe und das jeweils andere Bauteil des Stützteils oder des Grundteils ein an der Führungsrampe anliegendes Führungsteil aufweist und wenn die Stellschraube zur Verstellung des Führungsteils ausgebildet ist.

Das Stützteil lässt sich gemäß einer anderen vorteilhaften Weiterbildung der Erfindung gegenüber dem Grundteil in beide Richtungen verstellen, wenn zwei einander gegenüberstehende Führungsrampen vorgesehen sind und das Führungsteil zwischen den Führungsrampen angeordnet ist. Der Flügel lässt sich hierdurch über das zweite Stellmittel sowohl gegen den Rahmen ziehen als auch von diesem weg bewegen. Hierdurch wird eine besonders dauerhafte Einstellung des Anzugs des Flügels an dem Rahmen sichergestellt.

Die Verstellung des Stützteils gegenüber dem Grundteil gestaltet sich gemäß einer anderen vorteilhaften Weiterbildung der Erfindung besonders einfach, wenn das zweite Stellmittel einen von der Stellschraube antreibbaren Schieber hat und wenn der Schieber das Führungsteil haltert. Über die Länge des Schiebers lässt sich die Position der zweiten Stellschraube frei wählen. Dies führt zu einer besonders einfachen Zugänglichkeit der Stellschraube des zweiten Stellmittels.

Die Anzahl an Bauteilen zur Verstellung des Stützteils gegenüber dem Grundteil lässt sich gemäß einer anderen vorteilhaften Weiterbildung der Erfindung besonders gering halten, wenn die Führungsrampe einen an der Stellschraube angeordneten kegelförmigen Abschnitt aufweist.

Der bauliche Aufwand zur Bewegung des Flügels auf den Rahmen zu und von diesem weg lässt sich gemäß einer anderen vorteilhaften Weiterbildung der Erfindung besonders gering halten, wenn die Stellschraube des zweiten Stellmittels zwei spiegelbildlich gestaltete kegelförmige Abschnitte aufweist.

Die Verstellung der Höhe des Flügels gegenüber dem Rahmen gestaltet sich gemäß einer anderen vorteilhaften Weiterbildung der Erfindung konstruktiv besonders einfach, wenn das Grundteil eine von einer Stellschraube des ersten Stellmittels verstellbare Lagerschale zur Abstützung eines freien Endes eines Lagerbolzens hat.

Das Ecklager gestaltet sich gemäß einer anderen vorteilhaften Weiterbildung der Erfindung besonders kompakt, wenn Schraubköpfe der Stellschrauben der beiden Stellmittel übereinander angeordnet sind.

Die Einstellung des Ecklagers gestaltet sich gemäß einer anderen vorteilhaften Weiterbildung der Erfindung besonders komfortabel, wenn das Stützteil muldenförmige Vertiefungen zum Ansetzen von Drehwerkzeugen an den beiden Stellmitteln hat.

Zur weiteren Vereinfachung der Einstellung des Ecklagers trägt es gemäß einer anderen vorteilhaften Weiterbildung der Erfindung bei, wenn die Schraubköpfe der beiden Stellmittel den gleichen Innensechskant aufweisen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Eckbereich eines Fensters mit einem erfindungsgemäßen Ecklager,
- Fig. 2: einen Längsschnitt durch ein flügelseitiges Beschlagteil des Ecklagers aus Figur 1,
- Fig. 3a, 3b: eine Schnittdarstellung durch das Beschlagteil aus Figur 2 in zwei verschiedenen Stellungen,
- Fig. 4a, 4b: eine Schnittdarstellung einer weiteren Ausführungsform des flügelseitigen Beschlagteils in zwei verschiedenen Stellungen.

Figur 1 zeigt einen unteren Eckbereich eines Fensters mit einem gegen einen Rahmen 1 schwenkbaren Flügel 2 und mit einem Ecklager 3. Der Flügel 2 befindet sich in einer Drehstellung gegenüber dem Rahmen 1 und wird von dem Ecklager 3 abgestützt. Selbstverständlich kann der Flügel 2 in einer nicht dargestellten Kippstellung um eine horizontale Achse gegenüber dem Rahmen 1 gekippt werden. Die Drehstellung wird von einem Drehbegrenzer 4 begrenzt.

Das Ecklager 3 hat ein rahmenseitiges Beschlagteil 5 und ein flügelseitiges Beschlagteil 6. Die Beschlagteile 5, 6 sind über eine Lenkeranordnung 7 miteinander verbunden. Die Bauteile des Ecklagers 3 sind vollständig in einem Falz zwischen Rahmen 1 und Flügel 2 angeordnet und daher bei gegen den Rahmen 1 geschwenktem Flügel 2 vollständig verdeckt. Das flügelseitige Beschlagteil 6 hat eine Drehlagerung 8 mit einer vertikalen Lagerachse an der Lenkeranordnung 7.

Figur 2 zeigt einen Längsschnitt durch das flügelseitige Beschlagteil 6 des Ecklagers 3 aus Figur 1. Zur Vereinfachung der Zeichnung ist der Flügel 2 nicht dargestellt. Das flügelseitige Beschlagteil 6 hat ein Grundteil 9 und ein mit dem Flügel 2 aus Figur 1 verschraubtes Stützteil 10. Das Grundteil 9 weist eine Lageschale 11 der Drehlagerung 8 auf. Ein sich in der Lagerschale 11 abstützender, an der Lenkeranordnung 7 aus Figur 1 befestigter Lagerzapfen der Drehlagerung 8 ist zur Vereinfachung der Zeichnung nicht dargestellt.

In dem flügelseitigen Beschlagteil 6 ist ein erstes Stellmittel 12 zur Verstellung der Höhe des Flügels 2 und ein zweites Stellmittel 13 zur Verstellung des Anzugs des Flügels 2 gegen den Rahmen 1 angeordnet. Während das erste Stellmittel 12 die Ebene des Flügels 2 in der Höhe verschiebt, bewegt das zweite Stellmittel 13 den Flügel 2 quer zu seiner Ebene. Hierfür hat das Stützteil 10 eine senkrecht zur Zeichenebene weisende Horizontalführung 14 an dem Grundteil 9. Das erste Stellmittel 12 hat eine in dem Grundteil 9 angeordnete Stellschraube 15 zur Verstellung der Lagerschale 11 der Drehlagerung 8. Das zweite Stellmittel 13 hat eine in dem Stützteil 10 angeordnete Stellschraube 16 zur Verschiebung eines in das Grundteil 9 eingreifenden Schiebers 17. Die Stellschrauben 15, 16 haben parallele Drehachsen. Das Grundteil 9 weist ein Langloch 18 auf, in das ein Führungsteil 19 des Schiebers 17 eindringt. Der Schieber 17 wird an einem in dem Stützteil 10 eingepressten Stift 20 geführt.

Die Stellmittel 12, 13 weisen jeweils einen vertikal angeordneten Schraubenkopf 21, 22 auf und sind von oben und damit von der gleichen Seite verstellbar. Zum Ansetzen eines Stellwerkzeuges haben die Schraubenköpfe 21, 22 den gleichen Innensechskant. Das Stützteil 10 hat muldenförmige Vertiefungen 23, 24 zum Ansetzen eines Drehwerkzeuges an den Schraubenköpfen 21, 22 der Stellmittel 12, 13.

Figur 3a und 3b zeigen in einer Schnittdarstellung entlang der Linie III - III aus Figur 2 das flügelseitige Beschlagteil 6 in zwei Endstellungen des Stützteils 10 gegenüber dem Grundteil 9. Hierbei ist zu erkennen, dass das Langloch 18 im Grundteil 9 geneigt ist und damit in horizontaler Richtung geneigt angeordnete Führungsrampen 25 hat. Das Führungsteil 19 gleitet beim Antrieb des Schiebers 17 mittels der Stellschraube 16 des zweiten Stellmittels 13 entlang der Führungsrampen 25 und verschiebt damit das Stützteil 10 gegenüber dem Grundteil 9 entlang der in Figur 2 dargestellten Horizontalführung 14.

Figur 4a und 4b zeigen eine weitere Ausführungsform des flügelseitigen Beschlagteils 6 in einer Schnittdarstellung in zwei Endstellungen des Stützteils 10 gegenüber dem Grundteil 9. Im Unterschied zu der Ausführungsform nach Figur 3 hat das zweite Stellmittel 13 eine Stellschraube 25 mit einem Führungsteil 26. Das Führungsteil 26 hat zwei einander gegenüberstehende kegelförmige Abschnitte 27. Die kegelförmigen Abschnitte 27 liegen an in horizontaler Richtung geneigt angeordneten Führungsrampen 28 des Grundteils 9 an. Die Stellschraube 25 ist in das Stützteil 10 eingedreht und hat einen vertikal nach oben weisenden Schraubenkopf 29 zum Ansetzen eines Drehwerkzeuges. Beim Drehen der Stellschraube 25 verschieben sich die kegelförmigen Abschnitte 27 in vertikaler Richtung und gleiten entlang der Führungsrampen 28. Das Stützteil 10 wird dabei gegenüber dem Grundteil 9 in der Horizontalführung 14 in horizontaler Richtung verschoben. Ansonsten ist das flügelseitige Beschlagteil 6 wie das aus Figur 3 aufgebaut.

## Patentansprüche

1. Zur verdeckten Anordnung vorgesehenes Ecklager (3) für einen gegen einen Rahmen (1) schwenkbaren Flügel (2) eines Fensters, einer Fenstertür oder dergleichen, mit einem flügelseitigen Beschlagteil (6) und einem rahmenseitigen Beschlagteil (5), mit einer Lenkeranordnung zur Verbindung der Beschlagteile (5, 6), wobei das flügelseitige Beschlagteil (6) ein mit der Lenkeranordnung (7) verbundenes Grundteil (9) und ein zur Verbindung mit dem Flügel (2) vorgesehenes Stützteil (10) hat und mit einem ersten Stellmittel (12) zur Verstellung der Höhe des Flügels (2) und mit einem zweiten Stellmittel (13) zur Verstellung des Stützteils (10) gegenüber dem Grundteil (9) des flügelseitigen Beschlagteils (6), wobei die Stellmittel (12, 13) jeweils Stellschrauben (15, 16, 30) aufweisen, wobei die Stellschrauben (15, 16,30) der beiden Stellmittel (12, 13) parallele Drehachsen aufweisen und zu ihrer Verdrehung von der gleichen Seite des flügelseitigen Beschlagteils (6) zugänglich sind, **dadurch gekennzeichnet, dass** das zweite Stellmittel (13) zur Verstellung des Stützteils (10) quer zur vorgesehenen Ebene des Flügels (2) ausgebildet ist.

2. Ecklager nach Anspruch 1, **dadurch gekennzeichnet, dass** das Stützteil (10) und das Grundteil (9) über eine quer zur Ebene des Flügels (2) angeordnete Horizontalführung (14) miteinander verbunden sind und dass die Stellschraube (16, 30) des zweiten Stellmittels (13) zur Bewegung des Stützteils (10) entlang der Horizontalführung (14) gegenüber dem Grundteil (9) ausgebildet ist.

3. Ecklager nach Anspruch 1 oder 2, **dadurch gekennzeichnet, dass** das Stützteil (10) oder das Grundteil (9) eine in horizontaler Richtung geneigt angeordnete Führungsrampe (25, 28) und das jeweils andere Bauteil des Stützteils (10) oder des Grundteils (9) ein an der Führungsrampe (25, 28) anliegendes Führungsteil (19, 26) aufweist und dass die Stellschraube (16, 30) zur Verstellung des Führungsteils (19, 26) ausgebildet ist.

4. Ecklager nach Anspruch 3, **dadurch gekennzeichnet, dass** zwei einander gegenüberstehende Führungsrampen (25, 28) vorgesehen sind und das Führungsteil (19, 26) zwischen den Führungsrampen (25, 28) angeordnet ist.

5. Ecklager nach einem der Ansprüche 3 oder 4, **dadurch gekennzeichnet, dass** das zweite Stellmittel (13) einen von der Stellschraube (16) antreibbaren Schieber (17) hat und dass der Schieber (17) das Führungsteil (19) haltert.

6. Ecklager nach einem der Ansprüche 3 bis 5, **dadurch gekennzeichnet, dass** die Führungsrampe (28) einen an der Stellschraube (30) angeordneten kegelförmigen Abschnitt (27) aufweist.

7. Ecklager nach Anspruch 6, **dadurch gekennzeichnet, dass** die Stellschraube (30) des zweiten Stellmittels (13) zwei spiegelbildlich gestaltete kegelförmige Abschnitte (27) aufweist.

8. Ecklager nach einem der Ansprüche 1 bis 7, **dadurch gekennzeichnet, dass** das Grundteil (9) eine von der Stellschraube (15) des ersten Stellmittels (12) verstellbare Lagerschale (11) zur Abstützung eines freien Endes eines Lagerbolzens hat.

9. Ecklager nach einem der Ansprüche 1 bis 8, **dadurch gekennzeichnet, dass** Schraubköpfe (21, 22, 29) der Stellschrauben (15, 16, 30) der beiden Stellmittel (15, 16) übereinander angeordnet sind.

10. Ecklager nach einem der Ansprüche 1 bis 9, **dadurch gekennzeichnet, dass** das Stützteil (10) muldenförmige Vertiefungen (23, 24) zum Ansetzen von Drehwerkzeugen an den beiden Stellmitteln (12, 13) hat.

11. Ecklager nach einem der Ansprüche 9 oder 10, **dadurch gekennzeichnet, dass** die Schraubköpfe (21, 22, 29) der beiden Stellmittel (12, 13) den gleichen Innensechskant aufweisen.

## Claims

1. A corner bearing (3) provided for the concealed arrangement for a casement (2) of a window, a French door or the like pivotable against a frame (1), with a casement-side fitting part (6) and a frame-side fitting part (5), with a connecting rod arrangement for connecting the fitting parts (5, 6), wherein the casement-side fitting part (6) has a base part (9) connected to the connecting rod arrangement and a support part (10) provided for the connection to the casement (2) and with a first adjusting means (12) for the adjustment of the height of the casement (2) and with a second adjusting means (13) for the adjustment of the support part (10) relative to the base part (9) of the casement-side fitting part (6), wherein the adjusting means (12, 13) in each case have adjustment screws (15, 16, 30), wherein the adjustment screws (15, 16, 30) of both adjusting means (12, 13) have parallel axes of rotation and are accessible for their rotation from the same side of the casement-side fitting part (6), **characterized in that** the second adjusting means (13) for the adjustment of the support part (10) is formed transversely to the intended plane of the casement (2).

2. The corner bearing according to Claim 1, **characterized in that** the support part (10) and the base part (9) are connected to one another via a horizontal guide (14) arranged transversely to the plane of the casement (2) and that the adjustment screw (16, 30) of the second adjusting means (13) is designed to move the support part (10) along the horizontal guide (14) relative to the base part (9).

3. The corner bearing according to Claim 1 or 2, **characterized in that** the support part (10) of the base part (9) has a guide ramp (25, 28) arranged inclined in the horizontal direction and the in each case other component of the support part (10) or of the base part (9) has a guide part (19, 26) abutting against the guide ramp (25, 28) and that the adjustment screw (16, 30) is designed for the adjustment of the guide part (19, 26).

4. The corner bearing according to Claim 3, **characterized in that** two guide ramps (25, 28) are provided, which are opposite one another, and the guide part (19, 26) is arranged between the guide ramps (25, 28).

5. The corner bearing according to any one of Claims 3 or 4, **characterized in that** the second adjusting means (13) has a slide (17), which can be driven by the adjustment screw (16), and that the slide (17) supports the guide part (19).

6. The corner bearing according to any one of Claims 3 to 5, **characterized in that** the guide ramp (28) has a cone-shaped section (27) arranged on the adjustment screw (30).

7. The corner bearing according to Claim 6, **characterized in that** the adjustment screw (30) of the second adjusting means (13) has two mirror image-shaped conical sections (27).

8. The corner bearing according to any one of Claims 1 to 7, **characterized in that** the base part (9) has a bearing shell (11) for supporting a free end of a bearing bolt, said bearing shell being adjustable by the adjustment screw (15) of the first adjusting means (12).

9. The corner bearing according to any one of Claims 1 to 8, **characterized in that** the screw heads (21, 22, 29) of the adjustment screws (15, 16, 30) of the two adjusting means (15, 16) are arranged above one another.

10. The corner bearing according to any one of Claims 1 to 9, **characterized in that** the support part (10) has trough-shaped recesses (23, 24) for applying rotary tools to both of the adjusting means (12, 13).

11. The corner bearing according to any one of Claims 9 or 10, **characterized in that** the screw heads (21, 22, 29) of both adjusting means (12, 13) have the same internal hexagon.

## Revendications

1. Palier d'angle (3) prévu pour une disposition dissimulée, pour un battant (2), pivotant par rapport à un cadre (1), d'une fenêtre, d'une porte-fenêtre ou autre, avec une partie de ferrure côté battant (6) et une partie de ferrure côté cadre (5), avec un dispositif à bielles pour la liaison des parties de ferrure (5, 6), la partie de ferrure côté battant (6) comprenant une partie de base (9) reliée avec le dispositif à bielles (7) et une partie d'appui (10) destinée à être reliée avec le battant (2), et avec un premier moyen de réglage (12) pour le réglage de la hauteur du battant (2) et avec un deuxième moyen de réglage (13) pour le réglage de la partie d'appui (10) par rapport à la partie de base (9) de la partie de ferrure côté battant (6), les moyens de réglage (12, 13) comprenant chacun des vis de réglage (15, 16, 30), les vis de réglage (15, 16, 30) des deux moyens de réglage (12, 13) présentant des axes de rotation parallèles et sont accessibles, pour leur rotation, du même côté de la partie de ferrure côté battant (6), **caractérisé en ce que le** deuxième moyen de réglage (13) est conçu pour le réglage de la partie d'appui (10) transversalement par rapport au plan prévu du battant (2).

2. Palier d'angle selon la revendication 1, **caractérisé en ce que** la partie d'appui (10) et la partie de base (9) sont reliées entre elles par l'intermédiaire d'un guidage horizontal disposé transversalement par rapport au plan du battant (2) et **en ce que** la vis de réglage (16, 30) du deuxième moyen de réglage (13) est conçue pour le déplacement de la partie d'appui (10) le long du guidage horizontal (14) par rapport à la partie de base (9).

3. Palier d'angle selon la revendication 1 ou 2, **caractérisé en ce que** la partie d'appui (10) ou la partie de base (9) comprend une rampe de guidage (25, 28) disposé de manière inclinée dans une direction horizontale et l'autre composant parmi la partie d'appui (10) ou de la partie de base (9) comprend une partie de guidage (19, 26) s'appuyant contre la rampe de guidage (25, 28) et **en ce que** la vis de réglage (16, 30) est conçue pour le réglage de la partie de guidage (19, 26).

4. Palier d'angle selon la revendication 3, **caractérisé en ce que** deux rampes de guidage (25, 28) en face l'une de l'autre sont prévues et la partie de guidage (19, 26) est disposée entre les rampes de guidage (25, 28).

5. Palier d'angle selon la revendication 3 ou 4, **caractérisé en ce que** le deuxième moyen de réglage (13) comprend un curseur (17) pouvant être entraîné par la vis de réglage (16) et **en ce que** le curseur (17) maintient la partie de guidage (19).

6. Palier d'angle selon l'une des revendications 3 à 5, **caractérisé en ce que** la rampe de guidage (28) comprend une portion conique (27) disposée contre la vis de réglage (30).

7. Palier d'angle selon la revendication 6, **caractérisé en ce que** la vis de réglage (30) du deuxième moyen de réglage (13) comprend deux portions coniques (27) en miroir.

8. Palier d'angle selon l'une des revendications 1 à 7, **caractérisé en ce que** la partie de base (9) comprend une coque de palier (11) réglable par la vis de réglage (15) du premier moyen de réglage (12) pour l'appui d'une extrémité libre d'un axe de palier.

9. Palier d'angle selon l'une des revendications 1 à 8, **caractérisé en ce que** les têtes de vis (21, 22, 29) des vis de réglage (15, 16, 30) des deux moyens de réglage (15, 16) sont disposées les unes au-dessus des autres.

10. Palier d'angle selon l'une des revendications 1 à 9, **caractérisé en ce que** la partie d'appui (10) comprend des cavités en forme de cuvettes (23, 24) pour la fixation d'outils rotatifs sur les deux moyens de réglage (12, 13).

11. Palier d'angle selon l'une des revendications 9 ou 10, **caractérisé en ce que** les têtes de vis (21, 22, 29) des deux moyens de réglage (12, 13) présentent le même hexagone interne.
